# EUROPÄISCHE PATENTSCHRIFT

(11) **EP 1 015 754 B1**
(45) Veröffentlichungstag und Bekanntmachung des Hinweises auf die Patenterteilung: **04.06.2003**
(21) Anmeldenummer: 99922051.0
(22) Anmeldetag: 22.03.1999
(51) Int. Cl.: F02M 37/00

(54) **FLANSCH EINES KRAFTSTOFF-FÖRDERMODULS UND KRAFTSTOFF-FÖRDERMODUL**
FLANGE FOR FUEL DELIVERY MODULE AND FUEL DELIVERY MODULE
BRIDE D'UN MODULE DE REFOULEMENT DE CARBURANT, ET MODULE DE REFOULEMENT DE CARBURANT

(30) Priorität: 25.03.1998 DE 19813204
(43) Veröffentlichungstag der Anmeldung: 05.07.2000
(73) Patentinhaber: ROBERT BOSCH GMBH, 70442 Stuttgart (DE)
(72) Erfinder: FRANK, Kurt, D-73614 Schorndorf (DE)
(86) Internationale Anmeldenummer: DE9900807
(87) Internationale Veröffentlichungsnummer: WO99049206

(56) Entgegenhaltungen:
- EP-A2- 0 899 144
- WO-A1-98/42973
- US-A- 5 076 920
- US-A- 5 785 032

## Beschreibung

Die vorliegende Erfindung betrifft einen Flansch eines Kraftstoff-Fördermoduls sowie ein Kraftstoff-Fördermodul. Derartige Flansche bzw. Kraftstoff-Fördermodule werden am Tank insbesondere von Kraftfahrzeugen eingesetzt, um den Tank mit der Kraftstoffzuführleitung eines Motors zu verbinden.

### Stand der Technik

Ein bekannter derartiger Flansch umfaßt einen Druckregler zum Regeln des Drucks in der Kraftstoffzufuhrleitung. Bei Überschreitung des einzuregelnden Drucks läßt der Druckregler Kraftstoff durch eine Drosselstelle entweichen. Aufgrund der hohen Strömungsgeschwindigkeit des Kraftstoffs in der Drosselstelle des Druckreglers bildet sich eine starke Ladungstrennung aus, was die Gefahr einer sehr starken elektrostatischen Aufladung des Druckreglers und seiner Umgebung mit sich bringt.

Um diese Gefahr zu verringern ist bei dem bekannten Flansch vorgesehen, daß eine am Gehäuse des Druckreglers befestigte elektrische Leitung diesen leitend mit einer Versorgungsleitung einer Kraftstoffpumpe des Kraftstoff-Fördermoduls verbindet, um so das Gehäuse des Druckreglers auf einem definierten Potential zu halten.

Das Anbringen der Leitung zwischen dem Druckregler und der Versorgungsleitung ist arbeitsaufwendig, und es ist nicht auszuschließen, daß im Laufe des Betriebs des Fahrzeugs der elektrische Kontakt zwischen dem Druckregler und der Versorgungsleitung verlorengeht, sei es aufgrund von Kabelbruch, unfächmännischer Wartung oder anderem, so daß sich unbemerkt dennoch elektrostatische Aufladungen bilden können.

Aus US-A-5,642,718 ist ein Kraftstoff-Fördermodul mit einem Flansch, einer am Flansch befestigten Pumpe, einem Druckregler und einem Filter bekannt. Ein aus leitfähigem Kunststoff bestehendes Gehäuse der Pumpe ist gegen die Energiequelle der Pumpe isoliert, der Flansch ist aus nichtleitendem Kunstharz.

### Vorteile der Erfindung

Durch die vorliegende Erfindung, wie in Anspruch 1 bzw. Anspruch 11 definiert, wird ein Flansch eines Kraftstoff-Fördermoduls bzw. ein Kraftstoff-Fördermodul geschaffen, welcher bzw. welches bei einfachem Aufbau hohe Betriebssicherheit aufweist.

Vorteilhafte Weiterentwicklungen des Flansches bzw. des Kraftstoff-Fördermoduls sind in den Ansprüchen 2 bis 10 und 12 definiert.

Die leitende Verbindung des Druckreglers mit dem Anschluß über das schwach leitende Material gemäß der Erfindung legt das Potential des Druckreglers allein durch dessen Anbringen am Flansch fest, ohne daß hierzu weitere Montageschritte und -teile erforderlich wären. Es ergibt sich somit ein Kostenvorteil durch Einsparung von Arbeitszeit und Teilen sowie ein Qualitätsvorteil, da die als Teil des Flansches ausgebildete leitende Verbindung zwischen dem Druckregler und dem Anschluß sich nicht z.B. durch Kabelbruch oder Lösen eines Steckkontakts öffnen kann.

Um im Falle eines in einer Rückführleitung zum Tank angeordneten Druckreglers durch alleinige Erdung des Druckreglers noch nicht abgeleitete elektrostatische Ladungen zuverlässig zu erfassen, kann zusätzlich vorgesehen werden, daß auch die Rückführleitung selber mit dem Anschluß leitend verbunden ist.

Dazu ist zweckmäßigerweise der Flansch einstückig aus einem schwach elektrisch leitenden Kunststoff gebildet. Dabei kann es sich um ein im wesentlichen beliebiges, gegen Kontakt mit Kraftstoff beständiges Kunstharz handeln, das durch Einbringung von Graphit- oder Metallteilchen leitfähig gemacht ist. Die Leitfähigkeit des Kunststoffs ist zweckmäßigerweise auf Oberflächenwiderstandswerte zwischen 10³ Ohm und 10⁹ Ohm eingestellt, um einerseits die elektrostatischen Ladungen zuverlässig abzuleiten, andererseits die mechanischen Eigenschaften des eine Matrix bildenden Kunstharzes durch die eingebrachten leitfähigen Teilchen nicht zu stark zu verändern.

Der Anschluß ist bevorzugtermaßen eine elektrische Durchführung.

Der elektrische Kontakt zwischen der Durchführung und dem Material des Flansches wird vorteilhaftetweise dadurch hergestellt, daß ein Leiter der elektrischen Durchführung von dem schwach elektrisch leitenden Material ohne Isolation umgeben ist. Vorzugsweise wird bei der Herstellung des Flansches durch Spritzgießen die elektrische Durchführung in das schwach elektrisch leitende Material eingebettet.

Weitere Merkmale und Vorteile der Erfindung ergeben sich aus der nachfolgenden Beschreibung eines Ausführungsbeispiels mit Bezug auf die beigefügte Figur.

Die einzige Figur zeigt ein Kraftstoff-Fördermodul mit einem Flansch gemäß der Erfindung im Querschnitt.

### Beschreibung der Ausführungsbeispieie

Die Figur zeigt ein Kraftstoff-Fördermodul zum Einbau in einem Tank eines Kraftfahrzeugs. Das Modul umfaßt eine Kraftstoffpumpe 1, die über einen Filtervorsatz 3 Kraftstoff aus dem Tank ansaugt und über einen Auslaßstutzen 5 in eine Filterkammer 7 preßt, die sich in Form eines Hohlzylinders um die Pumpe 1 herum erstreckt. Ein Filterkörper 9 ist in der Kammer 7 angeordnet und an seinen Stirnseiten durch O-Ringe 11 abgedichtet. Eine Schlauchleitung 13 verbindet den Auslaß der Filterkammer 7 mit einem Anschlußstutzen 15 an der Innenseite eines Flansches 17. Ein Kraftstoffdurchgang 19 erstreckt sich vom Stutzen 15 in der Figur zunächst vertikal durch den Flansch 17 hindurch und horizontal nach rechts zu einem Auslaßstutzen 21, der zur Anbringung einer zum Motor führenden Kraftstoffzufuhrleitung vorgesehen ist. Eine in der Figur nach links verlaufende Rückführleitung 23 verbindet den Kraftstoffdurchgang 19 mit einem Druckregler 25, der in einer Aussparung an der Innenseite des Flansches 17 befestigt ist. Der Druckregler 25 enthält in einem Gehäuse eine Membran 27, die sein Inneres in eine Kraftstoffkammer 31 und eine Gegendruckkammer 29 unterteilt. Die Gegendruckkammer 29 enthält eine Druckspiralfeder 33, die die Membran 27 dicht gegen einen Reglersitz 35 preßt. Erst wenn der Druck in der Kraftstoffkammer 31 einen Mindestwert überschreitet, rückt die Membran 27 geringfügig vom Reglersitz 35 ab, so daß durch die sich öffnende Drosselstelle Kraftstoff in einen stromabwärtigen Abschnitt der Rückführleitung 23 und von dort aus zurück in den Tank strömen kann.

Eine elektrische Durchführung umfaßt einen Steckverbinder 37 mit zwei Messerkontakten 39 und zwei daran angeschlossene, durch den Flansch 17 geführte Drähte 41. Die Durchführung bildet einen Anschluß an externe Potentiale einer Batterie. Der Steckverbinder 37 ist einstückig an den Flansch 17 angeformt, und die Messerkontakte 39 sind zu ihrer Verankerung mit dem Material des Flansches umspritzt. Die Drähte 41 sind mit der Pumpe 1 verbunden, um diese mit Energie zu versorgen.

Der Flansch 17 einschließlich des Steckverbinders 37 besteht aus einem schwach elektrisch leitenden Kunststoffmaterial, wie etwa einer Kunstharzmatrix mit eingebetteten leitfähigen Metall- oder Graphitteilchen. Die metallischen Messerkontakte 39 stehen mit diesem Material ohne dazwischenliegende Isolierung in direktem Kontakt. Auf diese Weise sind sie mit dem Gehäuse des Druckreglers 25 sowie der gesamten Innenfläche der Rückführleitung 23 leitend verbunden. Eine Ansammlung von elektrostatischen Ladungen ist so auf der ganzen Länge der Rückführleitung 23 zuverlässig ausgeschlossen.

Es ist ohne weiteres möglich, von den zwei Messerkontakten 39 einen gegen den Flansch 17 elektrisch zu isolieren. Dies ist aber nicht unbedingt erforderlich. Um die geringen elektrostatischen Ladungen, die sich in der Rückführleitung 23 und am Druckregler bilden, zuverlässig abzuleiten, ist eine sehr geringe Leitfähigkeit des Flanschmaterials ausreichend. Es ist deshalb kein Problem, die Leitfähigkeit so einzustellen, daß die ausreichende Ableitung der elektrostatischen Ladungen sicher gewährleistet ist, daß aber dennoch Leckströme zwischen den Messerkontakten 39 durch das Flanschmaterial so gering gehalten werden, daß sie technisch nicht ins Gewicht fallen.

Als Anschluß an ein externes Potential kann anstelle des oben beschriebenen Steckverbinders eine beliebige andere elektrische Verbindung, etwa eine Lüsterklemme, eine Schraube-Öse-Verbindung oder dergleichen verwendet werden. Der Anschluß kann auch durch eine leitfähige Schraube zur Befestigung des Flansches am Tank gebildet sein, soweit dieser leitfähig ist und ein definiertes elektrisches Potential hat.

## Patentansprüche

1. Flansch (17) eines Kraftstoff-Fördermoduls zum Verbinden eines Tanks mit einer Kraftstoffzufuhrleitung eines Motors, mit einem Druckregler (25) zum Regeln des Drucks in der Kraftstoffzufuhrleitung und wenigstens einem Anschluß (37, 39, 41) eines externen elektrischen Potentials,
**dadurch gekennzeichnet, daß**
der Flansch (17) zumindest abschnittsweise aus schwach elektrisch leitendem Material gebildet ist und der Anschluß (37, 39, 41) mit dem Druckregler (25) über das schwach elektrisch leitende Material leitend verbunden ist.

2. Flansch nach Anspruch 1, **dadurch gekennzeichnet, daß** der Druckregler (25) in einer Rückführleitung (23) zum Rückführen von Kraftstoff angeordnet ist.

3. Flansch nach Anspruch 2, **dadurch gekennzeichnet, daß** der Anschluß (37, 39, 41) mit der Rückführleitung (23) über das schwach elektrisch leitende Material leitend verbunden ist.

4. Flansch nach Anspruch 1, 2 oder 3, **dadurch gekennzeichnet, daß** der Flansch (17) einstückig aus schwach elektrisch leitendem Kunststoff gebildet ist.

5. Flansch nach einem der vorhergehenden Ansprüche, **dadurch gekennzeichnet, daß** der Oberflächenwiderstand des schwach elektrisch leitenden Materials im Bereich von 10³ Ohm bis 10⁹ Ohm liegt.

6. Flansch nach einem der vorhergehenden Ansprüche, **dadurch gekennzeichnet, daß** der Druckregler (25) in einer zur Innenseite des Flansches (17) offenen Aussparung angebracht ist.

7. Flansch nach einem der vorhergehenden Ansprüche, **dadurch gekennzeichnet, daß** der Anschluß (37, 39, 41) eine elektrische Durchführung ist.

8. Flansch nach Anspruch 7, **dadurch gekennzeichnet, daß** die elektrische Durchführung wenigstens einen von dem schwach elektrisch leitenden Material ohne Isolation umgebenen Leiter (39; 41) umfaßt.

9. Flansch nach einem der Ansprüche 7 oder 8, **dadurch gekennzeichnet, daß** die elektrische Durchführung (37, 39, 41) wenigstens zwei Leiter (39; 41) zur Energieversorgung einer an der Innenseite des Flansches angeordneten Kraftstoffpumpe (1) umfaßt.

10. Flansch nach einem der vorhergehenden Ansprüche, **dadurch gekennzeichnet, daß** das schwach elektrisch leitende Material um elektrische Kontakte (39) des Flansches (17) gespritzt ist.

11. Kraftstoff-Fördermodul mit einem Flansch (17) und einer Kraftstoffpumpe (1), die an den Flansch (17) angeschlossen ist, um Kraftstoff durch durch einen Durchgang des Flansches zu fördern,
**dadurch gekennzeichnet, daß**
der Flansch ein Flansch nach einem der Ansprüche 1 bis 10 ist.

12. Kraftstoff-Fördermodul nach Anspruch 11, **dadurch gekennzeichnet, daß** der Flansch ein Flansch nach einem der Ansprüche 7 bis 10 ist und daß die Kraftstoffpumpe (1) über die elektrische Durchführung (37, 39, 41) mit Energie versorgt wird.

## Claims

1. Flange (17) of a fuel delivery module for connecting a tank to a fuel supply line of an engine, having a pressure regulator (25) for regulating the pressure in the fuel supply line, and at least one connection (37, 39, 41) of an external, electric potential, **characterized in that** the flange (17) is formed, at least in some sections, is formed from weakly electrically conductive material, and the connection (37, 39, 41) is conductively connected to the pressure regulator (25) via the weakly electrically conductive material.

2. Flange according to Claim 1, **characterized in that** the pressure regulator (25) is arranged in a recycling line (23) for recycling fuel.

3. Flange according to Claim 2, **characterized in that** the connection (37, 39, 41) is conductively connected to the recycling line (23) via the weakly electrically conductive material.

4. Flange according to Claim 1, 2 or 3, **characterized in that** the flange (17) is formed as a single part from weakly electrically conductive plastic.

5. Flange according to one of the preceding claims, **characterized in that** the surface resistance of the weakly electrically conductive material lies in the range of 10³ ohms to 10⁹ ohms.

6. Flange according to one of the preceding claims, **characterized in that** the pressure regulator (25) is fitted in a cut-out which is open to the inside of the flange (17).

7. Flange according to one of the preceding claims, **characterized in that** the connection (37, 39, 41) is an electric bushing.

8. Flange according to Claim 7, **characterized in that** the electric bushing comprises at least one conductor (39; 41) which is surrounded without insulation by the weakly electrically conductive material.

9. Flange according to either of Claims 7 and 8, **characterized in that** the electric bushing (37, 39, 41) comprises at least two conductors (39; 41) for supplying energy to a fuel pump (1) arranged on the inside of the flange.

10. Flange according to one of the preceding claims, **characterized in that** the weakly electrically conductive material is sprayed around electric contacts (39) of the flange (17).

11. Fuel delivery module having a flange (17) and a fuel pump (1) which is connected to the flange (17) in order to deliver fuel through a passage in the flange, **characterized in that** the flange is a flange according to one of Claims 1 to 10.

12. Fuel delivery module according to Claim 11, **characterized in that** the flange is a flange according to one of Claims 7 to 10, and **in that** the fuel pump (1) is supplied with energy via the electric bushing (37, 39, 41).

## Revendications

1. Bride (17) d'un module de refoulement de carburant pour relier un réservoir à une conduite d'alimentation de carburant d'un moteur comportant un régulateur de pression (25) pour réguler la pression dans la conduite d'alimentation de carburant et au moins un branchement (37, 39, 41) pour un potentiel électrique externe,
**caractérisée en ce que**
la bride (17) est formée par segment d'une matière faiblement conductrice électrique et le branchement (37, 39, 41) est relié au régulateur de pression (25) de manière électro-conductrice par l'intermédiaire de la matière faiblement électro-conductrice

2. Bride selon la revendication 1,
**caractérisée en ce que**
le régulateur de pression (25) est placé dans une conduite de retour (23) pour reconduire le carburant au réservoir.

3. Bride selon la revendication 2,
**caractérisée en ce que**
le branchement (37, 39, 41) est relié de manière électro conductrice à la conduite de retour (23) par la matière faiblement conductrice électrique.

4. Bride selon les revendications 1, 2 ou 3,
**caractérisée en ce que**
la bride (17) est formée en une seule pièce de matière plastique faiblement conductrice d'électricité.

5. Bride selon l'une des revendications précédentes,
**caractérisée en ce que**
la résistance de surface de la matière faiblement conductrice électrique se situe dans une zone comprise entre 10³ Ohm et 10⁹ Ohm.

6. Bride selon l'une des revendications précédentes,
**caractérisée en ce que**
le régulateur de pression (25) est installé dans une cavité ouverte du côté intérieur de la bride (17).

7. Bride selon l'une quelconque des revendications précédentes,
**caractérisée en ce que**
le branchement (37, 39, 41) est un passage électrique.

8. Bride selon la revendication 7,
**caractérisée en ce que**
le passage électrique comporte au moins un conducteur (39, 41) entouré par une matière faiblement isolante électrique sans isolation.

9. Bride selon l'une des revendications 7 ou 8,
**caractérisée en ce que**
le passage électrique (37, 39, 41) comporte au moins deux conducteurs (39, 41) pour l'alimentation en énergie d'une pompe à carburant (1) installée du côté intérieur de la bride.

10. Bride selon l'une quelconque des revendications précédentes,
**caractérisée en ce que**
la matière faiblement électro-conductrice est projetée autour des contacts électriques (39) de la bride (17).

11. Module de refoulement de carburant comportant une bride (17) et une pompe à carburant (1) reliée à la bride (17) pour transférer du carburant à travers un passage de la bride,
**caractérisé en ce que**
la bride est celle des revendications 1 à 10.

12. Module de transfert de carburant selon la revendication 11,
**caractérisé en ce que**
la bride est une bride selon l'une des revendications 7 à 10 et la pompe à carburant (1) est alimentée en énergie par le passage électrique (37, 39, 41).
